# EUROPÄISCHE PATENTSCHRIFT

(11) **EP 0 531 278 B1**
(45) Veröffentlichungstag und Bekanntmachung des Hinweises auf die Patenterteilung: **08.05.1996**
(21) Anmeldenummer: 92890186.7
(22) Anmeldetag: 25.08.1992
(51) Int. Cl.: B65D 1/38, B65D 77/04

(54) **Flaschenkasten**
Bottle crate
Casier à bouteilles

(30) Priorität: 05.09.1991 AT 1756/91
(43) Veröffentlichungstag der Anmeldung: 10.03.1993
(73) Patentinhaber: ÖSTERREICHISCHE BRAU-AKTIENGESELLSCHAFT, A-4021 Linz (AT)
(72) Erfinder: König, Viktor, Dipl.-Ing., A-4484 Kronstorf (AT)
(74) Vertreter: Hübscher, Heiner, Dipl.-Ing.

(56) Entgegenhaltungen:
- BE-A- 890 971
- DE-A- 2 347 060
- DE-A- 2 945 112
- DE-U- 8 622 417

## Beschreibung

Die Erfindung bezieht sich auf einen Flaschenkasten zur Aufnahme von Flaschen in drei voneinander abgegrenzten, für je zwei Flaschenreihen vorgesehenen Abschnitten, von denen zwei der Länge nach nebeneinandergereiht sind, während der dritte Abschnitt mit seiner Längsseite an die beiden Stirnseiten der nebeneinangerreihten Abschnitte anschließt, wobei vom Kastenboden Unterteilungszapfen aufragen, die in den Freiraum zumindest zwischen einigen benachbarten Flaschen jedes Abschnittes eingreifen und den Boden eines in den jeweiligen Abschnitt einsetzbaren Tragkartons durchsetzen.

Um einfach handhabbare Verkaufseinheiten für mehrere Flaschen, insbesondere Bierflaschen, zu erhalten, werden die Flaschen in Zwei Reihen zu je drei Flaschen in Tragkartons verpackt. Diese Tragkartons stellen allerdings Einwegverpackungen dar, so daß die leeren Flaschen, die im allgemeinen wieder abgefüllt werden, in entsprechenden Flaschenkästen für den Rücktransport gesammelt werden. Solche Flaschenkästen weisen genormte Außenabmessungen auf und bilden üblicherweise eine Unterteilung aus einen rechtwinkeligen Raster ergebenden Längs- und Querwänden zur Aufnahme der Flaschen in vier Längs- und fünf Querreihen. Da die abgefüllten Flaschen in den Tragkartons dem Einzelhandel zugeführt werden, müssen zur Aufnahme des zurückgebrachten Leergutes dem Einzelhandel leere Flaschenkästen zur Verfügung gestellt werden, was nicht nur zusätzliche Stellflächen für die leeren Flaschenkästen erfordert, sondern auch nicht unerhebliche Kosten für den Transport der leeren Flaschenkästen verursacht.

Um diese Nachteile zu vermeiden, ist es bereits bekannt (DE-A-23 47 060), einen Flaschenkasten mit einer Unterteilung zu versehen, die drei voneinander abgegrenzte Abschnitte zur Aufnahme je eines Tragkartons für zwei Flaschenreihen zu drei bzw. vier Flaschen bildet, wobei in den Freiraum zwischen benachbarten Flaschen jedes Abschnittes vom Kastenboden aufragende, den Boden des jeweiligen Tragkartons durchsetzende Unterteilungszapfen eingreifen, so daß sowohl die Tragkartons mit den Flaschen als auch Flaschen ohne Tragkartons in den Flaschenkasten eingesetzt werden können. Aufgrund der Anordnung von zwei Abschnitten für je zwei mal drei Flaschen der Länge nach nebeneinander und des dritten Abschnittes für zwei mal vier Flaschen quer dazu im Anschluß an die Stirnseiten der nebeneinandergereihten Abschnitte, wobei zum Einsetzen der Tragkartons die Ecksäulen des Flaschenkastens eine besondere Form aufweisen, hat dieser bekannte Flaschenkasten größere Abmessungen als dies für übliche Flaschenkästen zur Aufnahme von 20 Einzelflaschen genormt ist. Dies bereits deshalb, weil die Trennwand zwischen den der Länge nach nebeneinandergereihten Abschnitten unter Berücksichtigung der Dicke der Tragkartons und des für das Einsetzen der Tragkartons in die einzelnen Abschnitte erforderlichen Einführungsspieles eine größere Breite der Kastengrundfläche bedingt, was das Stapeln dieser Flaschenkästen zusammen mit genormten Flaschenkästen und den gemeinsamen Transport auf Paletten ausschließt. Außerdem ist ein Abschnitt für einen Tragkarton mit zwei mal vier Flaschen gedacht, was unterschiedliche Tragkartons voraussetzt.

Der Erfindung liegt somit die Aufgabe zugrunde, einen Flaschenkasten der eingangs geschilderten Art zu schaffen, der die genormten Außenabmessungen der Flaschenkästen für vier Flaschenreihen zu je fünf Flaschen aufweist, aber in der Lage ist, Tragkartons mit zwei Flaschenreihen zu je drei Flaschen aufzunehmen.

Die Erfindung löst die gestellte Aufgabe durch die Merkmale des kennzeichnenden Teiles entweder des Anspruches 1 oder des Anspruches 2.

Voraussetzung für das Nebeneinanderreihen zweier Tragkartons innerhalb eines Flaschenkastens mit den genormten Außenabmessungen von Flaschenkästen zur Aufnahme von vier Flaschenreihen zu je fünf Flaschen ist, daß die Breite herkömmlicher Tragkartons verringert wird, damit trotz der vorgegebenen Außenabmessungen der zusätzliche Platzbedarf für die Tragkartons selbst berücksichtigt werden kann, ohne die Dicke der Längswände des Flaschenkastens in unzulässiger Weise verringern zu müssen. Diese Voraussetzung wird durch die Maßnahme erfüllt, daß die beiden Flaschenreihen jedes Abschnittes bzw. Tragkartons gegeneinander versetzt sind, so daß jeweils eine Flasche der einen Reihe in den Zwickelbereich zwischen zwei Flaschen der anderen Reihe ragt. Damit kann die Breite der Tragkartons gegenüber einem Tragkarton mit nicht gegeneinander versetzten Flaschenreihen so weit verringert werden, daß die entsprechend vier Flaschenreihen ausgelegte Breite der Flaschenkästen ausreicht, um zwei Tragkartons nebeneinander in zwei voneinander getrennten Abschnitten aufzunehmen, ohne die Länge dieser Tragkartons so zu vergrößern, daß der dritte Tragkarton nicht der Breite nach in den verbleibenden Freiraum des Flaschenkastens eingesetzt werden könnte. Die durch die Versetzung der Flaschenreihen vergrößerte Gesamtlänge der Tragkartons wird ja durch die geringere Tragkartonbreite ausgeglichen.

Die für die Einhaltung der Außenabmessungen des Flaschenkastens notwendigen Versetzungen müssen allerdings durch Unterteilungszapfen festgelegt werden. Zu diesem Zweck werden zur Begrenzung der beiden Flaschenreihen jedes Abschnittes zwei in die äußeren Zwickelbereiche der Endflaschenpaare ragende Unterteilungszapfen und zwischen diesen wenigstens zwei weitere in die sich zwischen den Flaschen der beiden Reihen ergebenden Dreieckszwickel eingreifende Unterteilungszapfen vorgesehen. Eine andere Möglichkeit besteht darin, benachbarte Unterteilungszapfen, die in die äußeren Zwickelbereiche der Endflaschenpaare ragen und/oder in die sich zwischen den Flaschen der beiden Reihen ergebenden Dreieckzwikkel eingreifen, zu einem Trennsteg zu verbinden, der sich vorzugsweise an die Umrißform der Flaschen anschmiegt. Diese Lösung kann insbesondere in jenen Fällen vorteilhaft eingesetzt werden, in denen die Versetzung der beiden Flaschenreihen kleiner als der Flaschenradius ist, weil sich bei einer solchen Reihenversetzung jeweils ein Zwischenraum zwischen den paarweise gegeneinander versetzten Flaschen ergibt, der sich zur Aufnahme der Trennstege anbietet, ohne zusätzlichen Platz zu beanspruchen. Beide Maßnahmen können auch miteinander kombiniert werden.

Flaschenkästen mit vier gegeneinander versetzten Flaschenreihen (EP-A1-0 026 535) sind zwar ebenso bekannt wie mit einer Umhüllung umschlossene, gegeneinander versetzte Flaschenreihen unterschiedlicher Flaschenanzahl (BE-A-890 971), doch sind diese Flaschenhalterungen nicht im Zusammenhang mit Tragkartons einsetzbar, so daß ein solcher Stand der Technik weder die Versetzung der Flaschenreihen in Tragkartons noch die Verbindung solcher Tragkartons mit Flaschenkästen nahelegen kann.

Um die Festigkeit der Flaschenkästen zu vergrößern, empfiehlt es sich, die Abgrenzungen zwischen den Abschnitten aus Zwischenwänden zu bilden. Trotz der gegenüber einer Flaschenreihe vergrößerten Gesamtlänge der Tragkartons ist die mögliche, für vier Flaschen bestimmte Aufnahmebreite des Flaschenkastens größer als die Tragkartonlänge, so daß ohne zusätzliche Maßnahmen die Lage des im Flaschenkasten quergestellten Tragkartons in Richtung der Kastenbreite nur durch die Unterteilungszapfen festgelegt wird. Zu diesem Zweck kann der mit seiner Längsseite an die Stirnseite der nebeneinandergereihten Abschnitte angrenzende Abschnitt stirnseitig durch wenigstens einen Kastenabsatz begrenzt werden, der die gegenüber der Kastenbreite kleinere Gesamtlänge der Tragkartons berücksichtigt.

In der Zeichnung ist der Erfindungsgegenstand beispielsweise dargestellt. Es zeigen
- Fig. 1: einen erfindungsgemäßen Flaschenkasten in einer schematischen Draufsicht,
- Fig. 2: diesen Flaschenkasten in einer Ansicht auf die Längsseite,
- Fig. 3: eine Ansicht der Breitseite des Flaschenkastens,
- Fig. 4: eine der Fig. 1 entsprechende ausschnittsweise Darstellung einer Konstruktionsvariante eines erfindungsgemäßen Flaschenkastens und
- Fig. 5: eine axonometrische Darstellung eines erfindungsgemäßen Tragkartons in einem kleineren Maßstab.

Der dargestellte Flaschenkasten 1 gemäß den Fig. 1 bis 3 weist genormte Außenabmessungen auf, wie sie für Flaschenkästen zur Aufnahme von Bierflaschen 2 od. dgl. in vier Längs- und fünf Querreihen vorgegeben sind. Um in einen solchen Flaschenkasten drei Tragkartons 3 für je zwei Flaschenreihen zu je drei Flaschen 2 einsetzen zu können, bildet die Kastenunterteilung drei Abschnitte a, b und c, die durch Zwischenwände 4 und 5 voneinander getrennt sind. Diese Abschnitte a, b und c weisen jeweils eine Breite auf, die kleiner ist, als notwendig wäre, um zwei Bierflaschen 2 nebeneinander aufzunehmen. Aus diesem Grunde müssen die beiden Flaschenreihen innerhalb jedes Abschnittes a, b und c gegeneinander versetzt sein, so daß eine Flasche der einen Reihe in den Zwickelbereich zwischen zwei benachbarten Flaschen der anderen Reihe eingreift, wie dies der Fig. 1 entnommen werden kann. Dementsprechend ist die Länge der Abschnitte a, b und c und damit der Tragkartons 3 um das Versetzungsmaß der Flaschenreihen gegeneinander größer als die Länge einer Flaschenreihe. Mit dieser ineinandergreifenden Flaschenreihenanordnung kann innerhalb des Flaschenkastens 1 ausreichend Platz zur Aufnahme von drei Tragkartons 3 für je sechs Flaschen 2 geschaffen werden. Der Transport der durch die Tragkartons zu Verkaufs- und Handhabungseinheiten zusammengefaßten Flaschen 2 kann somit innerhalb der Flaschenkästen 1 erfolgen, und zwar mit dem Vorteil, daß nach der Entnahme der Tragkartons die Flaschenkästen zur Aufnahme der zurückgebrachten leeren Einzelflaschen bereitstehen. Um eine entsprechende Halterung für die Einzelflaschen sicherzustellen, ragen vom Boden 6 des Flaschenkastens 1 Unterteilungszapfen 7 auf, die in den Freiraum zwischen benachbarten Flaschen 2 ragen. Damit diese Unterteilungzapfen 7 den Einsatz der vollen Tragkartons 3 in den Flaschenkästen 1 nicht beeinträchtigen, müssen im Boden der Tragkartons 3 Durchtritte für die Unterteilungszapfen 7 vorgesehen sein, die beim Einsetzen der Tragkartons 3 in die Abschnitte a, b, c der Kastenunterteilung zwischen die Flaschen 2 eingreifen. Die leeren Flaschen 2 werden in einfacher Weise in die sich zwischen den Unterteilungszapfen 7 und der Außenumgrenzung der Abschnitte a, b, c ergebenden Aufnahmen gestellt, wie dies der Fig. 1 besonders deutlich entnommen werden kann. Um eine verschiebesichere Halterung der Flaschen 2 innerhalb der einzelnen Abschnitte a, b und c sicherzustellen, braucht nicht im Bereich jedes sich zwischen den einzelnen Flaschen ergebenden Zwickels ein Unterteilungszapfen vorgesehen zu werden. Es genügt, entsprechend der Fig. 1 zur Begrenzung der beiden Flaschenreihen jedes Abschnittes zwei in die äußeren Zwickelbereiche der Endflaschenpaare ragende Unterteilungszapfen 7 und zwischen diesen zwei weitere Unterteilungszapfen 7 vorzusehen, die in die sich zwischen den Flaschen 2 ergebenden Dreieckzwickel eingreifen.

Der bezüglich der Kastenlänge quergestellte Abschnitt c der Kastenunterteilung benötigt zur Aufnahme eines Tragkartons 3 nicht die ihm zur Verfügung stehende volle Breite des Flaschenkastens 1, wie dies für die nebeneinandergereihten Abschnitte a und b erforderlich ist. Damit die Lage eines Tragkartons 3 innerhalb des Abschnittes c der Kastenunterteilung nicht allein durch die Unterteilungszapfen 7 bestimmt wird, können im Bereich des Kastenbodens 6 Kastenabsätze 8 vorgesehen sein, zwischen denen ein Tragkarton 3 verschiebefest aufgenommen wird.

Im Ausführungsbeispiel nach den Fig.1 bis 3 sind jeweils einzelne Unterteilungszapfen 7 zwischen den Flaschen 2 vorgesehen. Wie der Fig. 4 entnommen werden kann, können benachbarte Unterteilungszapfen auch zu einem Trennsteg 9 verbunden werden, der eine bessere Halterung der Flaschen 2 innerhalb der einzelnen Abschnitte a, b, und c erlaubt. Diese Trennstege 9 empfehlen sich insbesondere für den Fall, daß die gegenseitige Versetzung der beiden Flaschenreihen geringer als der Flaschenradius gewählt wird, weil sich bei einer solchen Versetzung jeweils zwischen zwei Flaschenpaaren Zwischenräume zur Aufnahme dieser Trennstege 9 ergeben.

## Patentansprüche

1. Flaschenkasten zur Aufnahme von Flaschen (2) in drei voneinander abgegrenzten, für je zwei Flaschenreihen vorgesehenen Abschnitten (a, b, c), von denen zwei der Länge nach nebeneinandergereiht sind, während der dritte Abschnitt (c) mit seiner Längsseite an die beiden Stirnseiten der nebeneinangerreihten Abschnitte (a, b) anschließt, wobei vom Kastenboden Unterteilungszapfen (7) aufragen, die in den Freiraum zumindest zwischen einigen benachbarten Flaschen (2) jedes Abschnittes (a, b, c) eingreifen und den Boden eines in den jeweiligen Abschnitt (a, b, c) einsetzbaren Tragkartons (3) durchsetzen, dadurch gekennzeichnet, daß die drei Abschnitte (a, b, c) Aufnahmen für je zwei Flaschenreihen zu je drei Flaschen (2) bilden, daß die beiden Flaschenreihen jedes Abschnittes (a, b, c) gegeneinander versetzt sind, wobei jeweils eine Flasche (2) der einen Reihe in den Zwickelbereich zwischen zwei Flaschen (2) der anderen Reihe eingreift, und daß zur Begrenzung der beiden Flaschenreihen jedes Abschnittes (a, b, c) zwei in die äußeren Zwickelbereiche der Endflaschenpaare ragende Unterteilungszapfen (7) und wenigstens zwei weitere Unterteilungszapfen (7) vorgesehen sind, die in die sich zwischen den Flaschen (2) der beiden Reihen ergebenden Dreieckzwickel eingreifen.

2. Flaschenkasten zur Aufnahme von Flaschen (2) in drei voneinander abgegrenzten, für je zwei Flaschenreihen vorgesehenen Abschnitten (a, b, c), von denen zwei der Länge nach nebeneinandergereiht sind, während der dritte Abschnitt (c) mit seiner Längsseite an die beiden Stirnseiten der nebeneinangerreihten Abschnitte (a, b) anschließt, wobei vom Kastenboden Unterteilungszapfen (7) aufragen, die in den Freiraum zumindest zwischen einigen benachbarten Flaschen (2) jedes Abschnittes (a, b, c) eingreifen und den Boden eines in den jeweiligen Abschnitt (a, b, c) einsetzbaren Tragkartons (3) durchsetzen, dadurch gekennzeichnet, daß die drei Abschnitte (a, b, c) Aufnahmen für je zwei Flaschenreihen zu je drei Flaschen (2) bilden, daß die beiden Flaschenreihen jedes Abschnittes (a, b, c) gegeneinander versetzt sind, wobei jeweils eine Flasche (2) der einen Reihe in den Zwickelbereich zwischen zwei Flaschen (2) der anderen Reihe eingreift, und daß benachbarte Unterteilungszapfen (7), die in die äußeren Zwickelbereiche der Endflaschenpaare ragen und/oder in die sich zwischen den Flaschen (2) der beiden Reihen ergebenden Dreieckzwickel eingreifen, zu einem Trennsteg (9) verbunden sind.

3. Flaschenkasten nach Anspruch 1 oder 2, dadurch gekennzeichnet, daß der mit seiner Längsseite an die Stirnseiten der nebeneinandergereihten Abschnitte (a, b) angrenzende Abschnitt (c) stirnseitig durch wenigstens einen Kastenabsatz (8) begrenzt ist.

## Claims

1. A crate for holding bottles (2) in three compartments (a, b, c) separated from one another and each intended for two rows of bottles, two compartments being aligned lengthwise whereas the long side of the third compartment (c) adjoins the two end faces of the aligned compartments (a, b), dividing pins (7) projecting upwards from the bottom of the crate and engaging in the space at least between some neighbouring bottles (2) in each compartment (a, b, c) and extending through the bottom of a cardboard carrier box (3) insertable into the respective compartment (a, b, c), characterised in that the three compartments (a, b, c) form receptacles each for holding two rows of three bottles (2) each, in that the two rows of bottles in each compartment (a, b, c) are offset from one another, one bottle (2) in one row engaging in the wedge-shaped region between two bottles (2) in the other row, and in that the two rows of bottles in each compartment (a, b, c) are bounded by two pins (7) projecting into the outer wedge-shaped regions between the end pairs of bottles and at least two other pins (7) are provided which engage in the triangular wedge-shaped region between the bottles (2) in the two rows.

2. A crate for holding bottles (2) in three compartments (a, b, c) separated from one another and each intended for two rows of bottles, two compartments being aligned lengthwise whereas the long side of the third compartment (c) adjoins the two end faces of the aligned compartments (a, b), dividing pins (7) projecting upwards from the bottom of the crate and engaging in the space at least between some neighbouring bottles (2) in each compartment (a, b, c) and extending through the bottom of a cardboard carrier box (3) insertable into the respective compartment (a, b, c), characterised in that the three compartments (a, b, c) each form receptacles for two rows of three bottles (2) each, the two rows of bottles in each compartment (a, b, c) are offset from one another, one bottle (2) in one row engaging in the wedge-shaped region between two bottles (2) in the other row, and in that adjacent pins (7) which project into the outer wedge-shaped regions between the end pairs of bottles and/or engage in the triangular wedge-shaped region between the bottles (2) in the two rows are connected to form a separating web (9).

3. A crate according to claim 1 or 2, characterised in that the compartment (c) whose long side adjoins the end faces of the aligned compartments (a, b) is bounded at its end face by at least one shoulder (8) on the crate.

## Revendications

1. Casier à bouteilles, destiné à recevoir des bouteilles (2) en trois sections (a, b, c) séparées les unes des autres, prévues chacune pour deux rangées de bouteilles, dont deux sont alignées l'une à côté de l'autre en longueur tandis que la troisième section (c) se raccorde par son côté longitudinal aux deux faces frontales des sections (a, b) placées l'une à côté de l'autre, des tétons de subdivision (7) montant du fond du casier et s'engageant dans l'espace libre existant au moins entre quelques bouteilles (2) voisines de chaque section (a, b, c) et traversant le fond d'un carton support (3) pouvant être insérés dans la section (a, b, c) respective, caractérisé en ce que les trois sections (a, b, c) constituent des logements conçus chacun pour deux rangées de bouteilles, composées chacune de trois bouteilles (2), constituées chacune de trois bouteilles (2), en ce que les deux rangées de bouteilles de chaque section (a, b, c) sont décalées les unes par rapport aux autres, une bouteille (2) d'une première rangée s'engageant respectivement dans la zone de coin existant entre deux bouteilles (2) de l'autre rangée et en ce que pour limiter les deux rangées de bouteilles de chaque section (a, b, c) deux tétons de subdivision (7) pénétrant dans la zone de coin extérieure des paires de bouteilles d'extrémité et au moins deux autres tétons de subdivision (7) sont prévus, qui s'engagent dans le coin triangulaire résultant entre les bouteilles (2) des deux rangées.

2. Casier à bouteilles, destiné à recevoir des bouteilles (2) en trois sections (a, b, c) séparées les unes des autres, prévues chacune pour deux rangées de bouteilles, dont deux sont alignées l'une à côté de l'autre en longueur tandis que la troisième section (c) se raccorde par son côté longitudinal aux deux faces frontales des sections (a, b) placées l'une à côté de l'autre, des tétons de subdivision (7) montant du fond du casier et s'engageant dans l'espace libre existant au moins entre quelques bouteilles (2) voisines de chaque section (a, b, c) et traversant le fond d'un carton support (3) pouvant être inséré dans la section (a, b, c) respective, caractérisé en ce que les trois sections (a, b, c) constituent des logements conçus chacun pour deux rangées de bouteilles, composées chacune de trois bouteilles (2), en ce que les deux rangées de bouteilles de chaque section (a, b, c) sont décalées les unes par rapport aux autres, une bouteille (2) d'une première rangée s'engageant respectivement dans la zone de coin existant entre deux bouteilles (2) de l'autre rangée et en ce que des tétons de subdivision (7) voisins, qui pénètrent dans les zones de coin extérieures des paires de bouteilles d'extrémité et/ou dans les coins triangulaires résultant entre les bouteilles (2) des deux rangées, sont reliés pour constituer une nervure de séparation (9).

3. Casier à bouteilles selon la revendication 1 ou 2, caractérisé en ce que la section (c), limitrophe par son côté longitudinal, des faces frontales des sections (a, b) alignées l'une à côté de l'autre, est délimitée frontalement par au moins un retrait (8) du casier.
